# EUROPÄISCHE PATENTSCHRIFT

(11) **EP 0 368 177 B1**
(45) Veröffentlichungstag und Bekanntmachung des Hinweises auf die Patenterteilung: **14.07.1993**
(21) Anmeldenummer: 89120427.3
(22) Anmeldetag: 04.11.1989
(51) Int. Cl.: B41C 1/055

(54) **Verfahren und Vorrichtung zur Herstellung einer Tiefdruckform**
Process and device for the production of intaglio printing plates
Procédé et dispositif de fabrication de plaques d'impression en creux

(30) Priorität: 09.11.1988 DE 3837941
(43) Veröffentlichungstag der Anmeldung: 16.05.1990
(73) Patentinhaber: M.A.N.-ROLAND Druckmaschinen Aktiengesellschaft, 63012 Offenbach (DE)
(72) Erfinder: Schneider, Josef, Dr., D-8901 Diedorf/Lettenbach (DE)

(56) Entgegenhaltungen:
- EP-A- 0 264 604
- GB-A- 2 198 085

## Beschreibung

Die Erfindung betrifft ein Verfahren und eine Vorrichtung zur Herstellung einer Tiefdruckform gemäß dem Oberbegriff der Patentansprüche 1 bzw. 8.

Bei herkömmlichen Tiefdruckzylindern wird die aus Vertiefungen (Näpfchen) und zwischen diesen verbleibenden Stegen gebildete Oberfläche durch mechanischen, elektromechanischen, elektrothermischen oder chemischen Materialabtrag - teilweise unter Zwischenschaltung photo-optischer und chemischer Hilfsverfahren - hergestellt; siehe z.B. GB-A-2 198 085. Da die Näpfchen zur Aufnahme unterschiedlicher Farbmengen eine unterschiedliche Größe, Tiefe oder einen unterschiedlichen Abstand zueinander aufweisen, ist das Verfahren bezüglich der Steuerung der erforderlichen Werkzeuge oder hinsichtlich der zahlreichen Arbeitsgänge sehr aufwendig. Die bei großen Maschinen bis zu mehreren Tonnen schweren Formzylinder müssen zur Herstellung einer neuen Druckform (= Negativbild) aus der Druckmaschine entnommen, in voluminösen Apparaturen bebildert und anschließend wieder in die Druckmaschine eingesetzt werden. Aus all diesen Gründen wurde das drucktechnisch gesehen hochwertige Erzeugnisse liefernde Tiefdruckverfahren aus wirtschaftlichen Gründen bisher nur bei sehr hohen Auflagen eingesetzt.

Der Erfindung liegt die Aufgabe zugrunde, ein Verfahren und eine Vorrichtung zur Herstellung einer Tiefdruckform zu entwickeln, mittels denen dieselbe außerordentlich wirtschaftlich hergestellt werden kann.

Diese Aufgabe wird durch die kennzeichnenden Merkmale der Patentansprüche 1 bzw. 8 gelöst. Die Bebilderung der Tiefdruckform kann mit dem erfindungsgemäßen Verfahren und der erfindungsgemäßen Vorrichtung unmittelbar in der Druckmaschine erfolgen. Formzylinder-Transportvorrichtungen entfallen somit vollständig. Die erfindungsgemäß hergestellte Tiefdruckform kann in einfacher Weise in der Druckmaschine gelöscht und für eine neue Bebilderung vorbereitet werden.

Vorteilhafte Ausgestaltungen sind den Unteransprüchen zu entnehmen.

Nachfolgend sind mehrere Ausführungsbeispiele der Erfindung anhand der Zeichnungen erklärt. Es zeigt
- Fig. 1: einen schematischen Ausschnitt einer Tiefdruckmaschine mit einer unmittelbar an einen Tiefdruckformzylinder angestellten Bildpunkt- Übertragungseinheit,
- Fig. 2: einen schematischen Ausschnitt einer Tiefdruckmaschine mit einer Substanzübertragung mittels eines Transferbandes,
- Fig. 3 bis 6: in vergrößerter Darstellung vier verschiedene Stadien bei einer mittels Transferbandes erfolgenden Bebilderung einer Tiefdruckform,
- Fig. 7 a bis c: eine Variante mit einer Ausbildung des Transferbandes als austauschbare Cassette,
- Fig. 8: eine Variante mit einer Anordnung des Transferbandes, der Bildpunkt- Übertragungseinheit und der Bildabgabeeinheit in einem Umrüstroboter,
- Fig. 9: einen schematischen Ausschnitt einer Tiefdruckmaschine mit einer Druckbild- Löscheinrichtung.

In Fig. 1 ist mit 1 ein Druckformzylinder einer Tiefdruck-Rollenrotationsmaschine bezeichnet. An diesen ist eine Bildpunkt-Übertragungseinheit 2 anstellbar, die in diesem Fall eine parallel zu einer Mantellinie des Druckformzylinders angeordnete Führungsleiste 3 und einen längs dieser verfahrbaren Druckkopf 4 aufweist. Der Druckkopf 4 ist mit wenigstens einer Düse versehen, durch die eine feste, unter Wärmeeinwirkung verflüssigbare Substanz unter Druck herausgespritzt wird. Der zeit- und mengenmäßige Verlauf des Herausspritzens wird analog zum Inkjet- Prinzip eines Tintenstrahldruckers von einer Steuereinheit 5 gesteuert, die über eine Signalleitung 6 einem Druckbild entsprechende, digital codierte Daten aus einem nicht dargestellten Bildspeicher ausliest. Die Übertragung der Substanz erfolgt punktweise Zeile für Zeile, wobei bei Verwendung mehrerer in Umfangsrichtung des Druckformzylinders 1 versetzter Düsen mehrere Zeilen parallel geschrieben werden können. Die Informationstiefe - die der Variationsbreite bezüglich der Menge der übertragenen Substanz entspricht - beträgt vorzugsweise 1 Byte je Bildpunkt, d.h. 256 mögliche Farbabstufungen.

Die Oberfläche des Druckformzylinders 1 ist als Tiefdruckrohform mit einem Näpfchengrundraster (siehe Fig. 3) versehen, das aus Näpfchen 7 und zwischen diesen angeordneten Stegen 8 gebildet wird. Die Tiefe der Näpfchen 7 ist so gewählt, daß diese mindestens die maximal zu übertragende Farbmenge aufnehmen können.

Wird nun aus einer Düse der Bildpunkt- Übertragungseinheit 2 eine der Bildinformation umgekehrt proportionale Menge der verflüssigten Substanz in eines der Näpfchen 7 gespritzt, so härtet diese in Kontakt mit der kalten Oberfläche des Druckformzylinders sehr schnell aus und bildet am Grund des Näpfchens 7 eine die Näpfchentiefe vermindernde Schicht 9 (siehe Fig. 5). Bei einem an diesen Bebilderungsvorgang anschließenden Einfärbevorgang füllt sich jedes Näpfchen 7 nur mit einer Farbmenge, die dem Volumen des Näpfchens bei der Tiefdruckrohform abzüglich des Volumens der Schicht 9 entspricht (siehe Fig. 6). Die Einfärbung erfolgt in bekannter Weise mittels eines in der Höhe verstellbaren Farbkastens 10, in den im angehobenen Zustand ein Teil des Druckformzylinders 1 eintaucht. Überschüssige Farbe wird durch eine an den Druckformzylinder 1 anstellbare Rakel 11, die sich an den Stegen 8 abstützt, abgerakelt und in den Farbkasten 10 zurückbefördert. Das Druckbild wird von den Näpfchen entsprechend ihrer Farbfüllung an eine Bedruckstoffbahn 12 übertragen, die um einen Druckzylinder 13 herumgeführt ist und von diesem an den Druckformzylinder 1 angedrückt wird.

Bei einem weiteren, in Fig. 2 dargestellten Ausführungsbeispiel erfolgt die Bebilderung des Druckformzylinders 1 in indirekter Weise. Hierzu ist zwischen einer Bildpunkt- Übertragungseinheit 14 und dem Druckformzylinder 1 ein Transferband 15 angeordnet. Die Bildpunkt- Übertragungseinheit 14 setzt sich zusammen aus einer quer zum Transferband 15 angeordneten Führungsleiste 16, einem längs dieser verfahrbaren, mit mindestens einem beheizbaren Element bestückten Thermodruckkopf 17 und einer zwischen diesem und dem Transferband 15 angeordneten Transferfolie 18. Die Transferfolie 18 ist auf ihrer dem Transferband 15 zugewandten Unterseite mit einer festen, bei Wärmeeinwirkung schmelzbaren Substanz beschichtet. Sie ist auf einer Trommel 19 aufgespult und wird nach jeder Zeile, um die das Transferband 15 weiterbewegt wird, synchron zu diesem weitertransportiert, wobei der benutzte Teil der Transferfolie auf eine Trommel 20 aufgespult wird.

Durch das(die) Heizelement(e) des Thermodruckkopfes 17 wird entsprechend einer durch eine Steuereinheit 21 aus einem nicht dargestellten Bildspeicher ausgelesenen, digital codierten Bildinformation eine unterschiedliche Menge der Substanz erschmolzen und auf dem Transferband 15 abgelegt. Die Übertragung der Substanz erfolgt punktweise Zeile für Zeile, wobei bei Verwendung mehrerer in Umfangsrichtung des Transferbandes 15 versetzter Elemente mehrere Zeilen parallel geschrieben werden können.

Die Informationstiefe - die der Variationsbreite bezüglich der übertragenen Substanzmenge entspricht - beträgt vorzugsweise 1 Byte je Bildpunkt, d.h. 256 möglichen Farbabstufungen. Sie wird durch unterschiedliche Intensität der Aufheizung und des Anpreßdruckes der Heizelemente erreicht.

Das Transferband 15 wird über mehrere Umlenkwalzen 22 so an den Druckformzylinder 1 herangeführt, daß es an einem Teil seines Umfangs anliegt. In diesem Teil ist eine Bildabgabeeinrichtung 23 angeordnet, die durch Energieeinwirkung auf die Rückseite des Transferbandes 15 ein erneutes Aufschmelzen der Substanzteile und deren Übertragung auf den Druckformzylinder 1 bewirkt. Die Bildabgabeeinheit 23 wird vorzugsweise von einer heizbaren, mit einstellbarem Druck an die Rückseite des Transferbandes 15 anstellbaren Walze 24 gebildet. Die Übertragung der Substanz vom Transferband 15 auf den Druckformzylinder 1 erfolgt zeilenweise oder gar flächig und ist somit erheblich schneller als die punktuelle Übertragung durch den Thermodruckkopf auf das Transferband. Die Entkoppelung des langsameren Beschreibens des Transferbandes 15 von der wesentlich schnelleren Abgabe der dort gespeicherten Substanz an den Druckformzylinder 1 bringt erhebliche Zeitvorteile in der Produktion: nach Fertigstellung einer Druckform kann das Transferband 15 während des Fortdruckes vom Druckformzylinder 1 abgestellt und bereits mit einem Substanzauftrag für das nächste benötigte Druckbild versehen werden. Bei entsprechender Länge des Transferbandes können auch alle für eine Schicht- oder Tagesproduktion erforderlichen Druckbilder dort im voraus abgelegt und somit zwischengespeichert werden.

In den Fig. 3 bis 6 ist ein Teil der Oberfläche des Druckformzylinders 1 in mehreren Phasen der Druckformherstellung vergrößert dargestellt. Das Transferband 15 ist - wie Fig. 3 zeigt - aus zwei Schichten aufgebaut: einer in Längsrichtung sehr zugfesten, absolut maßhaltigen Trägerschicht 25 und einer fest mit dieser verbundenen Antihaftschicht 26, die vorzugsweise aus Polytretrafluoräthylen (PTFE) besteht. Auf letzterer werden die durch die Bildpunkt- Übertragungseinheit 14 aus der Transferfolie 18 herausgelösten Substanzteile 27 a, 27 b, 27 c, 27 d ... abgelegt. In Fig. 4 wird das Transferband 15 mit seiner die Substanzteile 27 a, ..., 27 d ... tragenden Unterseite von der Walze 24 gegen die Oberfläche des Druckformzylinders 1 gepreßt, durch Energieeinwirkung auf die Rückseite des Transferbandes 15 geschmolzen und in den Näpfchengrundraster hineingedrückt, wo sie in Kontakt mit den kalten Flächen schnell aushärten (Fig. 5).

Evtl. über die Näpfchen hinausragende Substanzreste können in einem nicht dargestellten Zwischenschritt mittels einer mit leichtem Anpreßdruck über die Stege 8 hinweggezogenen Heißrakel abgerakelt werden. Beim anschließenden Einfärben (siehe Fig. 6) der nunmehr fertigen Tiefdruckform mittels Farbkasten 10 und Rakel 11 nimmt jedes Näpfchen nur eine solche Farbmenge 35 auf, wie die erkaltete Substanz 9 vom ursprünglichen Näpfchenvolumen übriggelassen hat.

Für die Gestaltung des Transferbandes 15 gibt es verschiedene Möglichkeiten: Es kann in einer austauschbaren Cassette 28 angeordnet sein (siehe Fig. 7), die von einer fernab des Druckformzylinders 1 angeordneten Bildpunkt- Übertragungseinheit 14 bebildert und anschließend an den Druckformzylinder 1 angestellt wird, wobei die auf ihrer Oberfläche haftenden Substanzteile 27 von einer in die Cassette integrierten oder einer an diese anstellbaren Bildabgabeeinheit 23 an jenen übertragen werden.

Das Transferband 15 kann auch mit der Bildpunkt- Übertragungseinheit 14 und der Bildübergabeeinheit 23 in Form eines Umrüstroboters 29 gestaltet sein (siehe Fig. 8), der an einem Schienensystem 30 längs der Druckmaschine verfahrbar ist und mit seinem die Bildabgabeeinrichtung 23 tragenden Ende wechselweise an verschiedene Druckformzylinder 1 anstellbar ist. Das Transferband 15 ist in diesem Falle über mehrere, an einzeln schwenkbaren Hebeln gelagerte Umlenkwalzen 31 geführt, wodurch eine große Beweglichkeit des Umrüstroboters 29 gewährleistet ist.

Es sind auch andere Kombinationen der in den verschiedenen Ausführungsbeispielen gezeigten Einzelelemente denkbar: So kann die Bebilderung des Transferbandes 15 (als Cassette oder auch als Umrüstroboter) ebenso durch eine nach dem Prinzip eines Tintenstrahldruckers arbeitende Bildpunkt- Übertragungseinheit 2 des ersten Ausführungsbeispiels erfolgen. Bei der Bildabgabeeinrichtung 23 sind ebenfalls verschiedene Varianten denkbar. So kann das Aufheizen der auf dem Transferband 15 abgelegten Substanzteile auf verschiedenste Art erfolgen, wie beispielsweise eine separate, der Walze 24 vorgeschaltete Heizeinrichtung 32 (siehe Fig. 2). Die Substanzübertragung kann bei entsprechender Dotierung der Substanz magnetisch oder elektrostatisch unterstützt werden (siehe Magnet 33 in Fig. 7 c).

Als Substanz für die Bebilderung kann beispielsweise ein thermoplastischer Kunststoff oder ein Wachs verwendet werden.

Die nach dem erfindungsgemäßen Verfahren und mit einer erfindungsgemäßen Vorrichtung hergestellte Tiefdruckform läßt sich nach Beendigung eines Druckvorganges sehr schnell für einen weiteren Bebilderungsvorgang wieder herstellen. Dazu wird nach dem Abwaschen der Farbreste gemäß Fig. 9 eine Löscheinrichtung 34 an den Druckformzylinder 1 angestellt, die die thermoplastische Substanz mittels einer Wärmequelle verflüssigt und mittels einer Wisch- und/oder Ausblas- bzw. Absaugeinrichtung vom Druckformzylinder 1 entfernt. Zur Entfernung der geschmolzenen Substanz sind auch Fließstoffbänder einsetzbar, die die verflüssigte Substanz über Kapillarkräfte in ihre Faserzwischenräume aufsaugen.

Der Druckformzylinder 1 ist vorzugsweise aus einem Keramikwerkstoff hergestellt. Durch die hohe Verschleißfertigkeit und hohe Hitzebeständigkeit weist ein solcher Druckformzylinder eine große Lebensdauer auch bei häufig wechselnden Druckbildern auf. Gleichzeitig wird der Verschleiß einer auf Keramikstegen gleitenden Rakel reduziert.

## Patentansprüche

1. Verfahren zur Herstellung einer Tiefdruckform, die beim Einfärben vor dem Druckvorgang in Näpfchen (7) unterschiedlicher Größe und/oder Tiefe unterschiedliche Farbmengen (35) aufnimmt, gekennzeichnet durch folgende Verfahrensschritte:
a) Herstellen einer Tiefdruckrohform (1) mit einem mindestens auf die maximal zu übertragende Farbmenge ausgelegten Näpfchengrundraster,
b) Einbringen einer festen, durch Energieeinwirkung in einer Bildpunkt-Übertragungseinheit (2, 14) verflüssigbaren Substanz (27) in einer zur zu übertragenden Farbmenge umgekehrt proportionalen Menge in jedes der Näpfchen (7).

2. Verfahren nach Anspruch 1, dadurch gekennzeichnet, daß die Substanz auf eine Transferfolie (18) aufgebracht ist und nach dem Thermotransferverfahren an die Tiefdruckrohform abgegeben wird.

3. Verfahren nach Anspruch 1, dadurch gekennzeichnet, daß die Substanz in einem Schmelzspritz- Verfahren durch eine einem Tintenstrahldrucker ähnliche Vorrichtung (4) aufgespritzt wird.

4. Verfahren nach einem der vorhergehenden Ansprüche, dadurch gekennzeichnet, daß die Substanz zunächst entsprechend einer zur Farbintensität der einzelnen Bildpunkte umgekehrt proportionalen Menge auf einem Transferband (15) abgelegt wird, von welchem sie durch erneute Energieeinwirkung an die Tiefdruckform übertragen wird.

5. Verfahren nach Anspruch 4, dadurch gekennzeichnet, daß die Übertragungsgeschwindigkeit beim Übertragen der Substanz vom Transferband (15) an die Tiefdruckform größer ist als beim Übertragen der Substanz auf das Transferband (15).

6. Verfahren nach einem der vorhergehenden Ansprüche, dadurch gekennzeichnet, daß als weiterer Verfahrensschritt nach dem Aufbringen der Substanz auf die Tiefdruckform eine Abrakelung derselben mit einer beheizbaren Rakel erfolgt.

7. Verfahren nach einem der vorhergehenden Ansprüche, dadurch gekennzeichnet, daß die Bildpunkt- Übertragungseinheit (2, 14) in einer Führungsleiste (3, 16) geführt wird und zeilenweise unter Einzeladressierung jedes Näpfchens (7) mit einer Informationstiefe von einem Byte die Substanz (27) mittelbar über das Transferband (15) oder unmittelbar an die Tiefdruckrohform (1) überträgt.

8. Vorrichtung zur Herstellung einer Tiefdruckform, die beim Einfärben vor dem Druckvorgang in Näpfchen (7) unterschiedlicher Größe und/oder Tiefe unterschiedliche Farbmengen (35) aufnimmt, gekennzeichnet durch eine Bildpunkt- Übertragungseinheit (2, 14), die über Signalleitungen (6) mit einem elektronischen Bildspeicher verbunden ist, und mit einer oder mehreren entsprechend der Bildinformation mit Energie beaufschlagbaren Elementen versehen ist, die aus einer an ihr vorbeigeführten, mit einer aufschmelzbaren Substanz beschichteten Transferfolie (18) entsprechend der Dauer und/oder Intensität der Energieeinwirkung Substanzteile (27) für eine negative Bebilderung einer Tiefdruckrohform (1) herauslösen und durch eine Tiefdruckrohform (1), die im unbebilderten Zustand ein in Größe, Tiefe und/oder Abstand einer bestimmten Funktion folgendes einheitliches Raster von Näpfchen (7) aufweist, welche von den in flüssigem oder teigigem Zustand eingebrachten, aushärtenden Substanzteilen (27) unterschiedlich gefüllt die eigentliche Tiefdruckform bildet.

9. Vorrichtung nach Anspruch 8, dadurch gekennzeichnet, daß die Bildpunkt- Übertragungseinheit (14) mit einem in mehreren Gelenken verschwenkbaren Transferband (15) und einer Bildabgabeeinheit (23) in einem Umrüstroboter (29) angeordnet ist, der längs einer Druckmaschine verfahrbar und mit seinem die Bildabgabeeinheit (23) tragenden Ende wechselweise an verschiedene Tiefdruckformzylinder (1) anstellbar ist.

10. Vorrichtung nach Anspruch 8, dadurch gekennzeichnet, daß die von der Bildpunkt-Übertragungseinheit abgelösten Substanzteile (27) auf einem Transferband (15) abgelegt werden, daß in einer austauschbaren Cassette (28) angeordnet ist.

11. Vorrichtung nach Anspruch 10, dadurch gekennzeichnet, daß die Cassette (28) mit einer Bildabgabeeinheit (23) koppelbar ist.

12. Vorrichtung nach Anspruch 10, dadurch gekennzeichnet, daß eine Bildabgabeeinheit in die Cassette (28) integriert ist, die jeweils beim Anbringen der Cassette (28) an einer zu bebildernden Tiefdruckrohform (1) mit einer Energiequelle koppelbar ist.

13. Vorrichtung nach einem der vorhergehenden Ansprüche, dadurch gekennzeichnet, daß die Tiefdruckrohform als nahtloser Tiefdruckformzylinder mit keramischer Oberfläche ausgebildet ist.

14. Verfahren zum Löschen einer gemäß Anspruch 1 hergestellten Tiefdruckform, dadurch gekennzeichnet, daß nach dem Reinigen von Farbresten eine interne oder externe Beheizung der Tiefdruckrohform (1) zu einer Verflüssigung oder Sublimation der Substanz führt und diese durch eine als Wisch- und/oder Ausblas- bzw. Absaugeinrichtung ausgebildete Löscheinrichtung (34) entfernt wird.

## Claims

1. Process for the production of an intaglio forme which, during inking before the printing process, picks up different amounts of ink (35) in cells of different size and/or depth, characterised by the following process steps:
a) production of an intaglio blank forme (1) having a basic cell matrix designed at least for the maximum amount of ink to be transferred,
b) introduction of a solid substance (27), liquefiable by the effect of energy in an image point transfer unit (2, 14) in an amount in reverse proportion to the amount of ink to be transferred, into each of the cells (7).

2. Process according to claim 1, characterised in that the substance is applied to a transfer foil (18) and is delivered by the thermotransfer process to the intaglio blank forme.

3. Process according to claim 1, characterised in that the substance is sprayed in a melt-spraying process by a device (4) similar to an ink-jet printer.

4. Process according to one of the preceding claims, characterised in that the substance is deposited first of all on a transfer belt (15) in accordance with an amount in reverse proportion to the ink intensity of the individual image points, from which belt it is transferred to the intaglio forme by a further application of energy.

5. Process according to claim 4, characterised in that the transfer speed during transfer of the substance from the transfer belt (15) to the intaglio forme is greater than during transfer of the substance to the transfer belt (15).

6. Process according to one of the preceding claims, characterised in that, as a further process step, after the substance has been applied to the intaglio forme it is wiped off with a heatable doctor blade.

7. Process according to one of the preceding claims, characterised in that the image point transfer unit (2, 14) is guided in a guide strip (3, 16) and, line by line, addressing each cell (7) individually with an information depth of one byte, transfers the substance (27) indirectly via the transfer belt (15) or directly to the intaglio blank forme (1).

8. Device for the production of an intaglio forme which, during inking before the printing process, picks up different amounts of ink (35) in cells (7) of different size and/or depth, characterised by an image point transfer unit (2, 14) which is connected by means of signal lines (6) to an electronic image memory, and is provided with one or several elements which can be acted on by energy in accordance with the image information, which elements release portions of a substance (27) from a transfer foil (18) passing by the unit and coated with a meltable substance according to the duration and/or intensity of the energy effect for a negative imaging of an intaglio forme (1) and, by an intaglio blank forme (1) which, in the non-imaged state, has a uniform matrix of cells (7) following a specific function in size, depth and/or spacing, which forms the actual intaglio forme variously filled by the hardening parts of the substance (27) introduced in the liquid or pasty state.

9. Device according to claim 8, characterised in that the image point transfer unit (14) with a transfer belt (15) pivotable at several joints and an image-delivery unit (23) is disposed in a change-over robot (29) which can be moved along a printing machine and can be set against various intaglio forme cylinders (1) with its end carrying the image delivery unit (23).

10. Device according to claim 8, characterised in that the portions of the substance (27) released from the image point transfer unit are deposited on a transfer belt (15) which is arranged in an exchangeable cassette (28).

11. Device according to claim 10, characterised in that the cassette (28) can be coupled to an image delivery unit (23).

12. Device according to claim 10, characterised in that an image delivery unit is integrated into the cassette (28) which can respectively be coupled to an energy source when the cassette (28) is applied to an intaglio blank forme (1) to be imaged.

13. Device according to one of the preceding claims, characterised in that the intaglio blank forme is constructed as a seamless intaglio forme cylinder with a ceramic surface.

14. Process for erasing an intaglio forme produced according to claim 1, characterised in that after cleaning residual ink an internal or external heating of the intaglio blank forme (1) leads to liquefaction or sublimation of the substance and this is removed by an erasing device (34) constructed as a wiping and/or blowing-out or suction device.

## Revendications

1. Procédé pour fabriquer une forme imprimante en creux qui, lors de l'encrage avant l'opération d'impression, recueille différentes quantités d'encre (35) dans des alvéoles (7) de grandeurs et/ou profondeurs différentes, caractérisé par les étapes consistant à:
a) fabriquer une forme imprimante en creux brute (1) avec une trame de base d'alvéoles conçue pour au moins la quantité d'encre maximale à reporter et
b) introduire dans chacune des alvéoles (7) une quantité inversement proportionnelle à la quantité d'encre à reporter d'une substance (27) solide qui est liquéfiable sous l'action d'énergie dans une unité de report de points d'image (2, 14).

2. Procédé selon la revendication 1, caractérisé en ce que la substance est appliquée sur un film de transfert (18) et est délivré à la forme imprimante en creux brute selon le procédé de transfert thermique.

3. Procédé selon la revendication 1, caractérisé en ce que la substance est projetée, selon un procédé de fusion-projection, par un dispositif (4) semblable à une imprimante à jet d'encre.

4. Procédé selon une des revendications précédentes, caractérisé en ce que la substance est d'abord déposée sur une bande de transfert en une quantité inversement proportionnelle à l'intensité d'encrage des différents points d'image, bande de transfert à partir de laquelle la substance est reportée par une nouvelle action d'énergie sur la forme imprimante en creux.

5. Procédé selon la revendication 4, caractérisé en ce que la vitesse de report lors du report de la substance de la bande de transfert (15) à la forme imprimante en creux est plus grande que lors du report de la substance sur la bande de transfert (15).

6. Procédé selon une des revendications précédentes, caractérisé en ce que l'application de la substance sur la forme imprimante en creux est suivie, en tant qu'étape supplémentaire du procédé, d'un enlèvement par raclage de la substance excédentaire au moyen d'une racle pouvant être chauffée.

7. Procédé selon une des revendications précédentes, caractérisé en ce que l'unité de report de points d'image (2, 14) est guidée dans une barre de guidage (3, 16) et cette unité reporte la substance (27) indirectement, par la bande de transfert (15), ou directement à la forme imprimante en creux brute (1), le report s'effectuant ligne par ligne, avec adressage individuel de chaque alvéole (7) et avec une profondeur d'information d'un octet.

8. Dispositif pour fabriquer une forme imprimante en creux qui, lors de l'encrage avant l'opération d'impression, recueille différentes quantités d'encre (35) dans des alvéoles (7) de grandeurs et/ou profondeurs différentes, caractérisé par une unité de report de points d'image (2, 14) qui est reliée par des lignes de transmission de signaux (6) à une mémoire électronique d'images, et est pourvue d'un ou plusieurs éléments pouvant être alimentés en énergie selon l'information d'image, éléments qui détachent des fragments de substance (27) d'un film de transfert (18) guidé devant eux et revêtu d'une substance fusible, conformément à la durée et/ou l'intensité de l'action de l'énergie, en vue de la formation en négatif d'un graphisme à reproduire sur une forme imprimante en creux brute (1), ainsi que par une forme imprimante en creux brute (1) qui, à l'état non pourvu du graphisme à reproduire, présente une trame uniforme d'alvéoles (7) correspondant en grandeur, profondeur et/ou espacement mutuel à une fonction déterminée, et qui constitue la forme imprimante en creux proprement dite après le remplissage différenciée des alvéoles par les fragments de substance (27) introduits à l'état liquide ou pâteux et durcissant ensuite.

9. Dispositif selon la revendication 8, caractérisé en ce que l'unité de report de points d'image (14) est disposée ensemble avec une bande de transfert (15) pivotante en plusieurs articulations et avec une unité de délivrance d'images (23) dans un robot de préparation (29) qui est déplaçable le long d'une machine à imprimer et peut être appliqué alternativement, par son extrémité portant l'unité de délivrance d'images (23), contre différents cylindres (1) portant une forme imprimante en creux.

10. Dispositif selon la revendication 8, caractérisé en ce que les fragments de substance (27) détachés par l'unité de report de points d'image, sont déposés sur une bande de transfert (15) disposée dans une cassette (28) interchangeable.

11. Dispositif selon la revendication 10, caractérisé en ce que la cassette (28) est couplable à une unité de délivrance d'images (23).

12. Dispositif selon la revendication 10, caractérisé en ce qu'une unité de délivrance d'images est intégrée dans la cassette (28) et est accouplable à une source d'énergie chaque fois que la cassette (28) est disposée sur une forme imprimante en creux brute (1) à doter d'un graphisme.

13. Dispositif selon une des revendications précédentes, caractérisé en ce que la forme imprimante en creux est réalisée sous la forme d'un cylindre d'impression ayant une surface céramique.

14. Procédé pour effacer une forme imprimante en creux fabriquée selon la revendication 1, caractérisé en ce que, après le nettoyage de résidus d'encre, un chauffage interne ou externe de la forme imprimante en creux brute (1) conduit à une liquéfaction ou une sublimation de la substance, laquelle est enlevée au moyen d'un dispositif d'effacement (34) réalisé comme un dispositif d'essuyage et/ou d'enlèvement par soufflage ou aspiration.
